# EUROPÄISCHE PATENTSCHRIFT

(11) **EP 0 063 840 B1**
(45) Veröffentlichungstag und Bekanntmachung des Hinweises auf die Patenterteilung: **16.10.1985**
(21) Anmeldenummer: 82200452.9
(22) Anmeldetag: 14.04.1982
(51) Int. Cl.: H01J 35/02, H01J 1/52

(54) **Hochspannungs-Vakuumröhre, insbesondere Röntgenröhre**
High tension vacuum tube, particularly X ray tube
Tube à vide soumis à haute tension et plus particulièrement tube à rayons X

(30) Priorität: 23.04.1981 DE 3116169
(43) Veröffentlichungstag der Anmeldung: 03.11.1982
(73) Patentinhaber: Philips Patentverwaltung GmbH, 22335 Hamburg (DE); Philips Electronics N.V., 5621 BA Eindhoven (NL)
(72) Erfinder: Brettschneider, Horst, Dr., D-2000 Tangstedt (DE); Hartl, Walter, Dr., D-2000 Hamburg 67 (DE)
(74) Vertreter: Hartmann, Heinrich, Dipl.-Ing.

## Beschreibung

Die Erfindung bezieht sich auf eine Hochspannungs-Vakuumröhre, insbesondere eine Röntgenröhre, mit einer in ihrem Vakuumraum befindlichen Elektrode, die im Betriebszustand gegenüber einem sie wenigstens teilweise umschliessenden elektrisch leitenden Teil positive Hochspannung führt, wobei die Elektrode oder ein mit ihr verbundener Teil mit dem leitfähigen Teil über einen Isolator verbunden ist.

Eine solche Hochspannungs-Vakuumröhre ist aus der DE-OS 2 506 841 bekannt. Die Elektrode ist dabei im allgemeinen die Anode der Hochspannungs-Vakuumröhre. Bei Drehanoden-Röntgenröhren kann die Elektrode aber auch die das gleiche Potential wie die Anodenscheibe führende, die Anodenscheibe tragende Welle sein. Der elektrisch leitende Teil ist in der Regel der aus Metall bestehende Röhrenkolben einer solchen Röhre bzw. ein Teil davon. Es kann jedoch auch - bei Drehanoden-Röntgenröhren - ein Metallzylinder sein, der zusammen mit einem Isolator und der Welle der Drehanodenscheibe rotiert und über ein Lager mit dem Gehäuse der Röntgenröhre verbunden ist, wie aus der DE-PS 2 455 974 bekannt. Der Isolator ist in der Regel so geformt, dass sein kegelstumpfförmiger Innenmantel sich in Achsrichtung von dem Verbindungsbereich mit der Elektrode aus erweitert.

Bei der bekannten Hochspannungs-Vakuumröhre wird durch die Formgebung des Isolators erreicht, dass Entladungsvorgänge auf der Isolatoroberfläche unterbunden werden, die die Betriebssicherheit der Röhre herabsetzen könnten. Bei thermisch stark belasteten Röhren wird jedoch durch die erhöhte Temperatur des Isolators die Bindungsenergie von auf der Oberfläche adsorbierten Gasschichten herabgesetzt, so dass durch Elektronen stimulierte Desorption in erhöhtem Masse stattfinden kann und dadurch Entladungsvorgänge eingeleitet werden (R.A. Anderson, J.P. Brainard; Mechanism of pulsed surface flashover involving electron-stimulated desorption, J. Appl. Phys. 51, 1414, (1980).

Aufgabe der vorliegenden Erfindung ist es, eine Hochspannungs-Vakuumröhre der eingangs genannten Art so auszugestalten, dass auch bei starker thermischer Belastung die beschriebenen Entladungsvorgänge weitgehend unterbunden werden. Diese Aufgabe wird erfindungsgemäss durch die im kennzeichnenden Teil des Hauptanspruches angegebenen Massnahmen gelöst.

Die Erfinder haben erkannt, dass die geschilderten Entladungsvorgänge im Betriebszustand bei starker thermischer Belastung ihren Ursprung in dem Bereich der Verbindung zwischen dem Isolator und dem leitenden Teil haben, der dem elektrischen Feld zwischen dem leitenden Teil und der Elektrode ausgesetzt ist, insbesondere wenn in diesem Bereich der Isolator durch eine Hartlötung an den elektrisch leitenden Teil angelötet ist. Dadurch, dass die Abschirmelektrode das elektrische Feld in diesem Bereich herabsetzt, werden die geschilderten Entladungsvorgänge weitgehend unterbunden.

Damit die Abschirmelektrode selbst nicht Ausgangspunkt der beschriebenen Entladungsvorgänge werden kann, muss sie so geformt und angeordnet sein, dass von ihr emittierte Elektronen grösstenteils nicht auf die im Betriebszustand einem starken elektrischen Feld ausgesetzte Innenfläche des Isolators treffen können.

Es sei an dieser Stelle erwähnt, dass aus der US-PS 4205250 bereits eine Vakuumröhre in Form einer Magnetfeldröhre bekannt ist, mit einer in ihrem Vakuumraum befindlichen Elektrode, die über einen becherförmigen Isolator mit einem sie umschliessenden leitenden Zylinder mechanisch verbunden ist, wobei im Verbindungsbereich zwischen dem Isolator und dem leitenden Zylinder eine Abschirmelektrode vorgesehen ist. In derartigen Magnetrons wird bekanntlich ein Magnetfeld in axialer Richtung erzeugt und die Elektrode führt gegenüber dem Zylinder ein negatives Potential. Da die Verbindung zwischen dem leitenden Zylinder bzw. Elektrode und dem Isolator mit Hilfe eines ferromagnetischen Zwischenstücks bzw. einer ferromagnetischen Metallverbindung (Kovar) erfolgt, ergibt sich bei einer solchen Magnetfeldröhre ein magnetischer Streufluss zwischen den genannten Verbindungen. Geladene Teilchen, die aus den genannten Verbindungen austreten, werden infolge des Magnetfeldes auf einer spiralförmigen Bahn bewegt, die eine erhebliche, gegenüber der mittleren freien Weglänge der geladenen Teilchen nicht mehr vernachlässigbare Länge erreichen kann. Diese Ladungsträger können daher mit den Molekülen des in der Röhre noch enthaltenen Restgases kollidieren, was zu einer Glimmentladung führen kann. Die Abschirmelektrode, die grundsätzlich auch durch eine Abschirmelektrode im Bereich der Verbindung zwischen der Elektrode und dem Isolator ersetzt werden kann, muss nun so geformt sein, dass sie die Bahn der geladenen Teilchen zwischen den beiden Verbindungsbereichen schneidet und die geladenen Teilchen auf ihrer Bahn auf sie auftreffen können. Führt die Elektrode gegenüber dem leitenden Zylinder (jedoch) ein positives Potential, ist diese Formgebung hochspannungstechnisch ungünstig, weil aus der Abschirmelektrode emittierte Elektronen auf die Innenfläche des Isolators auftreffen können, wo sie Entladungsvorgänge auf der Oberfläche des Isolators hervorrufen.

Eine andere Weiterbildung der Erfindung sieht vor, dass der Isolator so geformt ist, dass zwischen ihm und dem leitenden Teil einzurAbschirmelektrode offener Hohlraum eingeschlossen wird. Hierbei ist der Bereich der Verbindungsstelle zwischen dem Isolator und dem leitenden Teil gegen Entladungsträger, die durch den Zwischenraum zwischen der Abschirmelektrode und dem Isolator hindurch in Richtung auf den elektrisch leitenden Teil laufen, weitgehend geschützt, so dass die Entladungsvorgänge besonders wirksam unterbunden werden können.

Die Erfindung wird nachstehend anhand eines in der Zeichnung dargestellten Ausführungsbeispiels näher erläutert. Es zeigen
Fig. 1 eine bekannte Röntgenröhre,
Fig. einen Teil einer solchen Röntgenröhre mit der erfindungsgemässen Ausgestaltung,
Fig. 3 und 4 andere Ausgestaltungen der Erfindung.

Anhand der in Fig. 1 dargestellten bekannten Röntgenröhre sollen zunächst nochmals die der Erfindung zugrunde liegenden Probleme erläutert werden. Fig. 1 zeigt eine Röntgenröhre, deren Kolben 1 vollständig aus Metall besteht. Der Kolben 1 ist im wesentlichen rotationssymmetrisch aufgebaut. Die Anodenscheibe 2 weist eine abgeflachte Brennfleckbahn auf, der gegenüber die Kathode 3 angeordnet ist, die über einen Isolator 4 mit einem Metallzylinder 5 verbunden ist, der seinerseits mit dem in diesem Bereich eine Öffnung aufweisenden Kolben verbunden ist. Die Anode ist an zwei Stellen gehaltert. Am unteren Ende des Metallkolbens ist ein zur Rotationsachse konzentrischer Zapfen 6 vorgesehen, der ein Lager 7 trägt, das über einen Ring 8 mit dem zylinderförmigen Rotor 9 verbunden ist. Der Zapfen 6, das Lager 7 und der Ring 8 stellen eine leitende Verbindung zwischen dem Kolben 1 und dem Rotor 9 her, so dass mit dem Metallkolben auch der Rotor geerdet ist. Der Ring 8 und mit ihm der Rotor 9 ist über einen weiteren Ring 15 mit einem Isolator 11 verbunden, der auf einer die Anodenscheibe 2 tragenden Welle 12 befestigt ist.

Die Zufuhr der Hochspannung an die Anode erfolgt über ein weiteres Lager 13, das in einem mit dem Röhrenkolben 1 verbundenen Isolator 14 angebracht ist, der eine konusförmige Öffnung 16 zur Aufnahme eines Hochspannungssteckers aufweist. Das Kugellager 13 dient zur Lagerung der Welle 12. Die Hochspannung wird der Anodenscheibe 2 also über das Lager 13 und die Welle 12 zugeführt.

Solange die Röntgenröhre thermisch normal belastet wird, finden aufgrund der Form des Isolators 14 keine Entladungsvorgänge statt. Bei sehr starker thermischer Belastung jedoch können auch bei einer derartigen Röntgenröhre Entladungsvorgänge auftreten, insbesondere wenn der Isolator 14 und der Kolben 1 durch eine Hartlötverbindung miteinander verbunden sind. Der kritische Bereich ist dabei der Bereich 17, in dem der Kolben 1, der Isolator 14 und das Vakuum in der Röhre aneinander angrenzen. Dieser Bereich, der sich nicht, wie die Zeichnung vermuten lässt, auf einen Punkt beschränkt, sondern die Welle 12 konzentrisch umschliesst, ist dem elektrischen Feld zwischen dem Kolben 1 und der Welle 12 ausgesetzt. Er kann bei übermässiger thermischer Belastung Temperaturen von weit über 100°C annehmen.

Fig. 2 zeigt einen Teil des Metallkolbens mit dem Isolator 14 in teilweise aufgebrochener Darstellung in einem im Vergleich zu Fig. 1 vergrösserten Massstab mit der erfindungsgemässen Abschirmelektrode. Die ringförmige Abschirmelektrode 18 befindet sich in unmittelbarer Nähe des Endes des Isolators, in dem sich der kritische Bereich 17 befindet, in dem der Kolben 1, der Isolator und das Vakuum aneinandergrenzen. Die Abschirmelektrode besteht vorzugsweise aus Reineisen oder einem anderen Metall, z.B. CrNi-Stahl, und ist konzentrisch zur Welle 12 auf der Innenseite des Metallkolbens 1 angeschweisst.

Sowohl die Abschirmelektrode als auch der Isolator sind so geformt, dass sie mit dem Kolben 1 jeweils einen nutenförmigen Hohlraum 21 bzw. 20 bilden, der zum Isolator bzw. zur Abschirmelektrode hin offen ist. Durch diese Gestaltung wird einerseits die Feldstärke in dem kritischen Bereich herabgesetzt und andererseits können die durch den Spalt zwischen der Abschirmelektrode 18 und dem Isolator 14 hindurchtretenden Ladungsträger nicht unmittelbar diesen kritischen Bereich treffen.

Der Spalt zwischen den einander zugewandten Enden des Isolators 14 und der Abschirmelektrode 18 beträgt etwa 1 mm. Er sollte aber 3 mm nicht überschreiten. Ist er jedoch wesentlich kleiner als 0,5 mm, dann ergeben sich in diesem Spalt sehr hohe Feldstärken, die zur Feldemission auf der Oberfläche der Abschirmelektrode 18 führen können. Ausserdem lässt sich die Abschirmelektrode dann schlecht konditionieren. Ist er wesentlich grösser als 3 mm, dann wird das elektrische Feld in dem kritischen Bereich zwischen Metallkolben 1, Isolator 14 und Vakuum kaum durch die Abschirmelektrode 18 herabgesetzt.

Zweckmässigerweise wird die Abschirmelektrode z.B. durch Elektropolieren so behandelt, dass sich auf ihrer Oberfläche kaum Emissionszentren befinden. Um zu verhindern, dass gleichwohl noch aus ihrer Oberfläche austretende Elektronen auf die der Welle 12 zugewandten Fläche des lsolators treffen können und auf dieser zur Welle 12 bzw. dem damit verbundenen Kugellager 13 (Fig. 1) laufen können, wodurch Entladungsvorgänge ausgelöst werden könnten, sollte die Elektrode 18 so angeordnet sein, dass aus ihr emittierte Elektronen direkt zur Welle 12 laufen und den Isolator nicht erreichen können. Zu diesem Zweck ist die Abschirmelektrode zweckmässigerweise zurückgesetzt angeordnet, d.h. ihr Innendurchmesser ist so bemessen, dass die kegelstumpfförmige, sich zur Abschirmelektrode hin erweiternde Innenmantelfläche des Isolators 14 bzw. deren durch Linien 19 angedeutete Verlängerung die Abschirmelektrode 18 nicht schneiden.

Eine andere Ausführungsform der Erfindung ist in Fig. 3 dargestellt, die einen Ausschnitt aus einer erfindungsgemässen Röntgenröhre zeigt. Die einander zugewandten Stirnflächen 22 bzw. 23 des Isolators 14 und der Abschirmelektrode 18 sind dabei näherungsweise eben und verlaufen ungefähr senkrecht zur Wand des Metallkolbens 1. Dadurch wird zwar die Feldstärke in der kritischen Zone zwischen dem Kolben, dem Isolator 14 und dem Vakuum herabgesetzt, doch können durch den Spalt hindurchtretende Ladungsträger diese Zone unmittelbar erreichen. Diese Ausführungsform ist daher nicht ganz so wirksam wie die in Fig. 2 dargestellte.

Eine weitere Ausführungsform istschliesslich in Fig. 4 dargestellt. Die Abschirmelektrode 18 ist dabei ähnlich geformt wie in Fig.2, d.h. sie schliesst mit der Wand des Kolbens 1 einen nutenförmigen, umlaufenden und zum Isolator 14 hin offenen Hohlraum 21 ein, in den ein vergleichsweise dünnes Ende des Isolators 14 hineinragt.

Obwohl die Erfindung vorstehend in Verbindung mit einem feststehenden Isolator erläutert wurde, ist sie grundsätzlich auch bei einem rotierenden Isolator anwendbar. Wenn beispielsweise in Fig. 1 der geerdete Metallring 15 so lang wäre, dass sich ein Bereich bzw. eine Zone ergäbe, in der der Vakuumraum, der Metallring 15 und der Isolator 11 aneinander angrenzen und in die das zwischen dem Metallring 15 und der Welle 12 wirksame elektrische Feld eingreifen würde, könnte die Erfindung auch dabei entsprechend angewandt werden.

In der Zeichnung ist der Isolator so geformt, dass die im Betriebszustand auftreffenden Elektronen zumindest auf einem wesentlichen Teil seiner Oberfläche ein elektrisches Feld vorfinden, das sie von der Isolatoroberfläche weg bewegt, weil der kegelstumpfförmige Innenmantel des Isolators sich in Achsrichtung gesehen von dem Verbindungsbereich mit der Elektrode aus erweitert.

Anstelle dieser Isolatorform ist die Erfindung jedoch auch bei einer Isolatoranordnung anwendbar, die mit einer konzentrischen Mulde versehen ist und einen von der Mulde umschlossenen, die Elektrode tragenden Isolatorteil aufweist sowie einen äusseren Isolatorteil, der die Mulde umschliesst und mit dem leitenden Teil (dem Röhrenkolben oder dem Rotor) verbunden ist.

Die Erfindung beschränkt sich auch nicht auf Drehanoden-Röntgenröhren. Sie kann vielmehr auch bei anderen Röntgenröhren sowie bei anderen Hochspannungs-Vakuumröhren (z.B. Neutronenröhren) angewandt werden.

## Patentansprüche

1. Hochspannungs-Vakuumröhre, insbesondere Röntgenröhre, mit einer in ihrem Vakuumraum befindlichen Elektrode, die gegenüber einem sie wenigstens teilweise umschliessenden elektrisch leitenden Teil positive Hochspannung führt, wobei die Elektrode oder ein mit ihr verbundener Teil mit dem leitfähigen Teil über einen Isolator verbunden ist, dadurch gekennzeichnet, dass im Bereich (17) der Verbindung zwischen dem Isolator (14) und dem leitenden Teil (1) eine mit dem benachbarten Isolator (14) einen spalt- bzw. nutenförmigen Raum bildende, das Potential des leitenden Teils (1) führende und einen von der benachbarten Innenwand des leitenden Teils (1) abgewandten Oberflächenteil aufweisende Abschirmelektrode (18) vorgesehen ist, so dass die elektrische Feldstärke in dem Verbindungsbereich (17) herabgesetzt ist, wobei der genannte Oberflächenteil der Abschirmelektrode (18) so gestaltet ist, dass die von ihm emittierten Elektronen grösstenteils nicht auf die Innenfläche des Isolators (14) treffen können.

2. Hochspannungs-Vakuumröhre nach Anspruch 1, dadurch gekennzeichnet, dass die Abschirmelektrode (18) gegenüber der durch die Innenfläche des Isolators (14) gegebenen Mantelfläche (19) zurückgesetzt angeordnet ist, derart, dass sie von der Fortsetzung (19) der kegelmantelförmigen Innenfläche des Isolators (14) nicht geschnitten wird.

3. Hochspannungs-Vakuumröhre nach einem der vorhergehenden Ansprüche, dadurch gekennzeichnet, dass die Abschirmelektrode (18) so geformt ist, dass zwischen ihr und dem leitenden Teil (1) ein zum Isolator hin offener Hohlraum (21) eingeschlossen wird (Fig. 2).

4. Hochspannungs-Vakuumröhre nach einem der vorhergehenden Ansprüche, dadurch gekennzeichnet, dass der Isolator so geformt ist, dass zwischen ihn und dem leitenden Teil ein zur Abschirmelektrode offener Hohlraum (20) eingeschlossen wird (Fig. 2).

5. Hochspannungs-Vakuumröhre nach einem der vorhergehenden Ansprüche, dadurch gekennzeichnet, dass die der Abschirmelektrode zugewandte Stirnfläche (22) des Isolators eben ist und ungefähr senkrecht zur Wand verläuft (Fig. 3).

6. Hochspannungs-Vakuumröhre nach einem der vorhergehenden Ansprüche, dadurch gekennzeichnet, dass die dem Isolator zugewandte Stirnfläche (23) der Abschirmelektrode eben ist und ungefähr senkrecht zur Oberfläche des leitenden Teils verläuft (Fig. 3).

## Claims

1. A high-voltage vacuum tube, specifically an X-ray tube, which comprises an electrode disposed in its vacuum space, which electrode carries a positive high voltage relative to an electrically conductive part by which it is at least partly enclosed, the electrode or a part connected to the electrode being connected to the conductive part via an insulator, characterized in that at the location (17) of the connection between the insulator (14) and the conductive part (1) a shielding electrode (18) carrying the potential of the conductive part (1) is arranged, which electrode forms a gap- like or groove-like space in conjunction with the neighbouring insulator (14) and comprises a surface area which is remote from the neighbouring inner wall of the conductive part (1) so as to reduce the electric field strength at the location (17) of the connection, said surface area of the shielding electrode (18) being shaped so that the electrons emitted thereby for the most part cannot impinge on the inner surface of the insulator (14).

2. A high-voltage vacuum tube as claimed in Claim 1, characterized in that the shielding electrode (18) recedes from the generated surface (19) defined by the inner surface of the insulator (14), so that it does not intersect the extension (19) of the conical inner surface of the insulator (14).

3. A high-voltage vacuum tube as claimed in any one of the preceding Claims, characterized in that the shielding electrode (18) is constructed so that between this electrode and the conductive part (1) a cavity (21) is enclosed, which cavity is open towards the insulator (Fig. 2).

4. A high-voltage vacuum tube as claimed in any one of the preceding Claims, characterized in that the insulator is constructed so that between this insulator and the conductive part a cavity (20) is enclosed, which cavity is open towards the shielding electrode (Fig. 2).

5. A high-voltage vacuum tube as claimed in any one of the preceding Claims, characterized in that the end surface (22) of the insulator which faces the shielding electrode is flat and extends substantially perpendicularly to the wall (Fig. 3).

6. A high-voltage vacuum tube as claimed in any one of the preceding Claims, characterized in that the end surface (23) of the shielding electrode which faces the insulator is flat and extends substantially perpendicularly to the surface of the conductive part (Fig. 3).

## Revendications

1. Tube à vide à haute tension, en particulier tube à rayons X comportant une électrode disposée dans sa chambre sous vide, qui conduit une haute tension positive par rapport à une pièce conductrice électrique qui l'entoure au moins partiellement, l'électrode ou un organe lié à cette électrode étant relié à la pièce conductrice par l'intermédiaire d'un isolateur, caractérisé en ce que, dans la région (17) de la jonction entre l'isolateur (14) et la pièce conductrice (1), est prévue, formant avec l'isolateur (14) voisin un espace en forme d'intervalle ou de gorge, une électrode de blindage (18) portant le potentiel de la pièce conductrice (1) et présentant une partie de surface opposée à la paroi interne voisine de la pièce conductrice (1), de sorte que l'intensité de champ électrique dans la région de jonction (17) est diminuée, étant entendu que la dite partie de surface de l'électrode de blindage (18) est conformée d'une manière telle que la plupart des électrons émis par cette partie de surface ne puissent pas atteindre la surface interne de l'isolateur (14).

2. Tube à vide à haute tension suivant la revendication 1, caractérisé en ce que l'électrode de blindage (18) est montée en retrait par rapport à la surface latérale (19) définie par la surface interne de l'isolateur (14) d'une manière telle qu'elle ne soit pas recoupée par le prolongement (19) de la surface interne conique de l'isolateur (14).

3. Tube à vide à haute tension suivant l'une quelconque des revendications précédentes, caractérisé en ce que l'électrode de blindage (18) est façonnée d'une manière telle qu'entre cette électrode et la pièce conductrice (1) soit prévu un vide (21) ouvert vers l'isolateur (Fig. 2).

4. Tube à vide à haute tension suivant l'une quelconque des revendications précédentes, caractérisé en ce que l'isolateur est façonné d'une manière telle qu' entre cet isolateur et la pièce conductrice soit prévu un vide (20) ouvert vers l'électrode de blindage (Fig. 2).

5. Tube à vide à haute tension suivant l'une quelconque des revendications précédentes, caractérisé en ce que la face de bout (22) de l'isolateur tournée vers l'électrode de blindage est plane et est à peu près perpendiculaire à la paroi (Fig. 3).

6. Tube à vide à haute tension suivant l'une quelconque des revendications précédentes, caractérisé en ce que la face de bout (23) de l'électrode de blindage tournée vers l'isolateur est plane et est à peu près perpendiculaire à la surface de la pièce conductrice (Fig. 3).
